# EUROPÄISCHE PATENTSCHRIFT

(11) **EP 0 275 521 B1**
(45) Veröffentlichungstag und Bekanntmachung des Hinweises auf die Patenterteilung: **11.12.1991**
(21) Anmeldenummer: 87118907.2
(22) Anmeldetag: 19.12.1987
(51) Int. Cl.: B42C 11/04, B42C 9/00

(54) **Vorsatzklebeeinrichtung für Klebebindemaschine**
End-paper gluing unit for an adhesisve-binding machine
Dispositif pour coller les gardes d'une machine à relier

(30) Priorität: 21.01.1987 DE 3701575; 16.04.1987 DE 3713036
(43) Veröffentlichungstag der Anmeldung: 27.07.1988
(73) Patentinhaber: Kolbus GmbH & Co. KG, D-32369 Rahden (DE)
(72) Erfinder: Rathert, Horst, D-4950 Minden (DE); Geffert, Manfred, D-4950 Minden (DE)

(56) Entgegenhaltungen:
- DE-A- 1 536 512
- DE-A- 3 819 410
- FR-A- 2 471 284
- US-A- 2 613 375

## Beschreibung

Die Erfindung betrifft eine Vorsatzklebeeinrichtung füreine Klebebindemaschine zum Positionieren und seitlichen Ankleben von Vorsatzbogen an den ersten und letzten Falzbogen eines Buchblocks, mit einem Überführungskanal zum Zuführen des Buchblocks in einen Klemmbackenförderer der Klebebindemaschine, mit separaten Vorsatzbogenkanälen längs des Überführungskanals, denen Anlegeeinrichtungen zum Vereinzeln und Zuführen der Vorsatzbogen in die Kanäle zugeordnet sind, mit Transportelementen zum gemeinsamen Vorschieben von Buchblock und Vorsatzbogen in den Klemmbackenforderer und mit Leimauftragsscheiben zum Ankleben der Vorsatzbogen an den ersten und letzten Falzbogen.

In der DE-OS 29 48 802 wird eine Vorrichtung zum Positionieren und seitlichen Ankleben der Vorsatzbogen an den ersten und letzten Falzbogen eines Buchblocks im Überführungskanal einer Klebebindemaschine unter Schutz gestellt. Darin werden die Vorsatzbogen über seitlich installierte Rotationsanleger vereinzelt und abständig zum Überführungskanal liegenden U-förmigen Vorsatzbogenkanalen mit oberen Führungsmitteln zugeführt. Der Vortransport der Buchblocks sowie der beiden Vorsatzbogen im Überführungskanal und in den beiden Vorsatzbogenkanälen erfolgt über eine Vorschubkette mit Vorschubfingern.

Unter Verwendung von Leimdusen erhält der Buchblock im Bereich außerhalb des Kantenbeschnitts einen Leimstreifenauftrag und die zugeführten Vorsätze werden anschließend durch Andrückelemente mit dem Block vereinigt. Der Buchblock durchläuft dann im geklammerten Zustand ein Leimwerk zum Beleimen der Vorsatzblattkanten mit zueinander geneigten konischen Auftragswalzen, die auf die Buchblockkanten Leim auftragen, so daß dieser zwischen das erste und letzte Buchblockblatt und die jeweiligen Vorsatze gedruckt wird.

Neben einem außerordentlich hohen baulichen Aufwand laßt sich durch Ein- und Andrücken einer unkontrollierten Leimmenge zwischen die Vorsätze und die letzten Blätter des Buchblocks keine sichere, dauerhafte Befestigung der Vorsatzbogen und zudem kein gleichmaßiger, geradlinig verlaufender Leimauftrag erzielen.

Aus der DE-OS 15 36 512 ist des weiteren eine Vorrichtung zum Anbringen von Vorsatzbogen an den ersten und letzten Falzbogen eines Buchblocks in einer Klebebindemaschine beschrieben mit seitlich einer Klemmbackenförderbahn angeordneten Saugelementen zum Anheben der Vorsatzbogen vom Buchblock und mit Leimauftragsscheiben zum Aüftragen eines Leimstreifens auf die Vorsatzbogen. Ferner wird in derselben Schrift erwähnt, daß es auch möglich ist, die Vorsatzbogen durch Saugrollen seitlich etwas vom Buchblock abzuheben und mit einem Leimrad, ähnlich wie bei einer Vorsatzklebemaschine, einen Leimstreifen auf das erste und letzte Blatt des Buchblocks aufzutragen.

Bekanntlich läßt sich das Abspreizen der Vorsatzbogen von den Buchblocks, die von den Klammern einer Klebebindemaschine gehalten werden unter Verwendung von Saugrollen oder ähnlichen Saugelementen lediglich bei einer relativ geringen Durchlaufgeschwindigkeit der Buchblocks funktionssicher durchfuhren. Aufgrund der hohen Rückstellkräfte der nur mit geringem Abstand aus der Klammer herausstehenden Vorsatzbogen ist ein sicheres Erfassen und Abheben der Bogen vom Buchblock bei einer Leistungserhohung nicht mehr gewährleistet.

Die Aufgabe der Erfindung besteht darin, eine Vorsatzklebeeinrichtung für Klebebindemaschinen zu schaffen, die hinsichtlich einer Qualitätserhöhung einen gleichmäßigen und geradlinig verlaufenden Leimauftrag ermöglicht. Die Vorsatzklebeeinrichtung soll ferner die angefuhrten Nachteile bekannter Vorrichtungen nicht aufweisen und sich vor allem durch hohe Funktionssicherheit auch bei sehr hohen Arbeitsgeschwindigkeiten auszeichnen.

Ausgehend von einer Vorsatzklebeeinrichtung für eine Klebebindemaschine zum Positionieren und seitlichen Ankleben von Vorsatzbogen an den ersten und letzten Falzbogen eines Buchblocks, mit einem Überführungskanal zum Zuführen des Buchblocks in einen Klemmbackenförderer der Klebebindemaschine mit separaten Vorsatzbogenkanälen längs des Überfuhrungskanals, denen Anlegeeinrichtungen zum Vereinzeln und Zuführen der Vorsatzbogen in die Kanäle zugeordnet sind, mit Transportelementen zum gemeinsamen Vorschieben von Buchblock und Vorsatzbogen in den Klemmbackenförderer und mit Leimauftragsscheiben zum Ankleben der Vorsatzbogen an den ersten und letzten Falzbogen wird die Aufgabe dadurch gelöst, daß die Vorsatzbogenkanäle aus einer zum Überführungskanal parallelen Ausgangslage in eine fortschreitend schrag gestellte Endlage übergehen, daß im Bereich dieser Endlage Leimauftragsscheiben angeordnet sind, die zum Auftragen eines Leimstreifens auf die durch die Vorsatzbogenkanale abgelenkten rückennahen Bereiche der Vorsatzbogen von unten in die Vorsatzbogenkanäle eingreifen, wobei die Leimauftragsscheiben den Vorsatzbogenkanälen entsprechend schräg liegende Auftragsflächen aufweisen, welche mit Anlageflachen der Vorsatzbogenkanäle in Wirkverbindung stehen, und daß Mittel zum Andrücken und ggf. Mittel zum Heranführen der Vorsatzbogen an den Buchblock vorgesehen sind.

Weitere vorteilhafte Merkmale ergeben sich aus den Unteransprüchen.

Im Gegensatz zum Leimauftrag am Buchblock mit seinem bekanntlich mehr oder weniger pilzförmig ansteigenden Rücken steht erfindungsgemaß durch die positioniert gehaltenen vom Buchblock äbgelenkten Bereiche der Vorsatzbogen stets eine plane Auftragsfläche zur Verfugung, was entscheidend ist für hohe Funktionssicherheit und für einen exakt dosierten, geradlinig verlaufenden, flächendeckenden Leimauftrag durch die angepaßten Leimauftragsscheiben.

Die Erfindung wird im folgenden anhand von in den Zeichnungen dargestellten Ausführungsbeispielen näher erlautert. Es zeigen:
- Fig. 1: eine schematische Darstellung einer ersten Variante einer Vorsatzklebeeinrichtung in einer Klebebindemaschine in perspektivischer Ansicht;
- Fig. 2: einen Schnitt hierzu durch die Einrichtung im Bereich des Leimauftrags;
- Fig. 3: eine schematische Darstellung einer zweiten Variante einer Vorsatzklebeeinrichtung im Überführungskanal einer Klebebindemaschine in perspektivischer Ansicht;
- Fig. 4: einen Schnitt hierzu durch die Einrichtung im Bereich des Leimauftrags.
- Fig.5+6: Schnitte durch die Einrichtung der zweiten Variante in einem Bereich nach dem Leimauftrag und im endseitigen Bereich vor dem Andrucken der Vorsatzbogen an den Buchblock.

Bekanntlich dient eine Vorsatzklebeeinrichtung zum Positionieren und Ankleben von Vorsatzbogen an den ersten und letzten Falzbogen eines Buchblocks.

Gemäß einer ersten Variante der Erfindung werden in bekannter Weise Buchblocks 1 in aufrechter Position in einem Überführungskanal 2 einem Klemmbackenförderer 3 einer Klebebindemaschine zugeführt. Dabei stehen die Buchblocks 1 auf einer unteren Stützflache 4 und werden von seitlichen Führungen 5 gehalten. Den Vortransport übernehmen Transporteure 6 einer umlaufenden Vorschubeinrichtung, die sich hinter die Buchblocks 1 legen. Ebenfalls in bekannter Weise und folglich nicht im einzelnen dargestellt werden anzuklebende Vorsatzbogen 1a und 1b von zwei oberhalb und seitlich des Überführungskanals 2 angeordneten Anlegeeinrichtungen 7 aus einem Stapelmagazin vereinzelt und U-förmigen Vorsatzbogenkanälen 8 in den Führungen 5 zugeführt sowie gemeinsam mit einem Buchblock 1 von einem Transporteur 6 vorgeschoben, wobei die Vorsatzbogen 1a und 1b von Führungsblechen 9 in aufrechter, zum Buchblock 1 paralleler Position gehalten werden.

Die seitlichen Vorsatzbogenkanale 8 befinden sich in einem definierten Abstand zum Überführungskanal 2 und können gegenüber der Stützfläche 4 des Kanals 2 geringfügig höhenversetzt sein, um bei einem nachfolgenden Abfräsvorgang des Buchblockrückens die Rückenfalze der Vorsatzbogen 1a und 1b zu erhalten.

Erfindungsgemäß erstrecken sich die seitlichen, längs des überführungskanals 2 liegenden Vorsatzbogenkanäle 8 bis in den Klemmbackenförderer 3 der Klebebindemaschine und gehen aus einer zu dem überführungskanal 2 und somit zum Buchblock 1 parallelen Ausgangslage in eine fortschreitend schräg gestellte Endlage von 45° uber, wobei der übergang in die Schräglage nach der Schließstellung der Klemmbacken 3a, d. h. nach Aufnahme eines Buchblocks und der beiden Vorsatzbogen, beginnt.

Im Bereich dieser Endschräglage der beiden Vorsatzbogenkanäle 8 befinden sich Leimauftragsscheiben 10 angeordnet, die von unten in die Kanäle 8 eingreifen und die den oben liegenden Anlageflachen 8a der Kanäle 8 entsprechend schräg verlaufende, kreiskegelige Auftragsflächen 10a besitzen, um mit den Anlageflächen 8a im Sinne eines Abstützens der Vorsatzbogen 1a und 1b in Wirkverbindung zu gelangen.

Buchblock 1 und Vorsatzbogen 1a und 1b gelangen durch den Transporteur 6 gemeinsam vorgeschoben zwischen die Klemmbacken 3a, werdenvon diesen übernommen und geklemmt gehalten weitertransportiert, wobei die in den Vorsatzbogenkanälen 8 liegenden rückennahen Bereiche der Vorsatzbogen 1a und 1b fortschreitend schrag nach außen gelenkt und in ihrer Endschräglage von 45° über die Leimauftragsscheiben 10 hinweggeführt sowie mit einer Strichbeleimung versehen werden. Nach Passieren der Leimauftragsscheiben 10 werden die noch abstehenden Bereiche der Vorsatzbogen 1a und 1b mittels Leisten 30 an den Buchblock 1 gepreßt.

In einer zweiten Variante der Erfindung befindet sich die Einrichtung zum Positionieren und Ankleben der Vorsatzbogen an die Buchblocks vor einem Klemmbackenförderer in einem überführungskanal 18 einer Klebebindemaschine angeordnet. Dabei werden ein Buchblock 1 sowie die Vorsätze 1a und 1b im überführungskanal 18 mit einer Stützfläche 19 und seitlichen Führungen 20 und in Vorsatzbogenkanalen 23 gemeinsam von einem Transporteur 22 vorgeschoben. Außen liegende Füh rungsleisten 25 und innen liegende Führungsbleche 21 halten Buchblock 1 und Vorsatzbogen 1a und 1b während ihres Vorschubs in aufrechter Position.

Analog zum ersten Ausführungsbeispiel verlaufen die seitlichen Vorsatzbogenkanäle 23 aus einer zum überführungskanal 18 und somit zum Buchblock 1 parallelen Ausgangslage in eine fortlaufend schräg gestellte Endlage von 45 und in dieser Endschräglage befinden sich Leimauftragsscheiben 26 mit schrägen Auftragsflächen 26a, die von unten in die Vorsatzbogenkanäle 23 eingreifen. Aus der Endschräglage werden die Vorsatzbogenkanäle 23 in die zum Überführungskanal 18 parallele Ausgangslage zurückgeführt.

Beim Vortransport der Vorsatzbogen 1a und 1b zusammen mit dem Buchblock 1 erfolgt ein Auslenken der rückennahen Bereiche durch die Vorsatzbogenkanäle 23 nach außen sowie ein Hinwegfuhren über die Leimauftragsscheiben 26 zum Auftragen einer Strichbeleimung, um sodann beim Weitertransport wieder in ihre zum Überführungskanal 18 bzw. zum Buchblock 1 parallele Ausgangslage zurück verbracht zu werden.

Um ein Berühren der innen liegenden Anlageflächen 23a der Vorsatzbogenkanale 23 durch die beleimten Bereiche der Vorsatzbogen 1a und 1b und somit ein Verschmutzen nach Ablauf der Bogen von den Leimauftragsscheiben 26 auszuschließen, wurden die Anlageflachen 23a mit einer Längsoffnung 27 versehen.

Zum Heranführen der abständig gehaltenen Vorsatzbogen 1a und 1b für das anschließend erfolgende Andrücken an den Buchblock 1 mittels Preßleisten 30 nehmen die Vorsatzbogenkanäle 23 einschließlich der zugehörigen Führungsleisten 25 einen zum Überführungskanal 18 hinführenden Verlauf ein und sind endseitig auf ihrer dem Buchblock 1 zugewandten Seite geöffnet.

Die Leimauftragsscheiben 10 und 26 befinden sich in vertikaler Anordnung und greifen in bekannter Weise mit einem Teil ihrer Fläche standig in einen Vorratsbehälter 28, um von dort bei ihrem Umlauf eine Leimmenge aufzunehmen und an die abgespreizten Vorsatzbogen 1a und 1b zu übertragen. Für eine exakte Dosierung der Leimmenge dient ein oberhalb des Vorratsbehälters 28 installierter Leimabstreifer 29.

Im Hinblick auf einen gleichmäßigen und vollflächigen Leimstreifenauftrag weisen die Anlageflächen 8a und 23b der Vorsatzbogenkanäle 8 und 23 den kreiskegeligen Auftragsflächen 10a und 26a der Leimauftragsscheiben 10 und 26 angepaßte Ausnehmungen 8c und 23c auf.

Aus Platzgründen kann es darüber hinaus zweckmaßig sein, den Abstand der Vorsatzbogenkanäle 8 und 23 zum Überführungskanal 2 und 18 im Bereich der Leimauftragsscheiben 10 und 26 zu vergrößern.

Letztlich kann nach erfolgtem Auftrag des Leimes zur Erzielung eines Höhenversatzes der Vorsatzbogen 1a und 1b zum Buchblock 1 auch die Bodenfläche 23d der Vorsatzbogenkanäle 23 in ihrer Höhenlage verändert werden.

## Patentansprüche

1. Vorsatzklebeeinrichtung für eine Klebebindemaschine zum Positionieren und seitlichen Ankleben von Vorsatzbogen an den ersten und letzten Falzbogen eines Buchblocks, mit einem überführungskanal zum Zuführen des Buchblocks in einen Klemmbackenförderer der Klebebindemaschine, mit separaten Vorsatzbogenkanälen langs des überführungkanals, denen Anlegeeinrichtungen zum Vereinzeln und Zuführen der Vorsatzbogen in die Kanäle zugeordnet sind, mit Transportelementen zum gemeinsamen Vorschieben von Buchblock und Vorsatzbogen in den Klemmbackenförderer und mit Leimauftragsscheiben zum Ankleben der Vorsatzbogen an den ersten und letzten Falzbogen, dadurch gekennzeichnet, daß die Vorsatzbogenkanäle (8; 23) aus einer zum überführungskanal (2; 18) parallelen Ausgangslage in eine fortschreitend schräg gestellte Endlage übergehen, daß im Bereich dieser Endlage Leimauftragsscheiben (10; 26) angeordnet sind, die zum Auftragen eines Leimstreifens auf die durch die Vorsatzbogenkanäle (8; 23) abgelenkten rückennahen Bereiche der Vorsatzbogen (1a, 1b) von unten in die Vorsatzbogenkanäle (8; 23) eingreifen, wobei die Leimauftragsscheiben (10; 26) den Vorsatzbogenkanälen (8; 23) entsprechend schräg liegende Auftragsflächen (10a; 26a) aufweisen, welche mit Anlageflächen (8a; 23b) der Vorsatzbogenkanäle (8; 23) in Wirkverbindung stehen, und daß Mittel (30) zum Andrucken und ggf. Mittel (23, 25) zum Heranführen der Vorsatzbogen (1a, 1b) an den Buchblock (1) vorgesehen sind.

2. Vorsatzklebeeinrichtung nach Anspruch 1, dadurch gekennzeichnet, daß sich die Vorsatzbogenkanäle (8) bis in den Klemmbackenförderer (3) der Klebebindemaschine erstrecken, wobei der übergang der Vorsatzbogenkanäle (8) aus der parallelen Ausgangslage in die fortschreitend schräg gestellte Endlage nach der Schließstellung der Klemmbacken (3a) des Klemmbackenforderers (3) beginnt.

3. Vorsatzklebeeinrichtung nach Anspruch 1, dadurch gekennzeichnet, daß sich die Vörsatzbogenkanäle (23) sowie die Leimauftragsscheiben (26), die Mittel (30) zum Andrücken und die Mittel (23, 25) zum Heranführen im Überfuhrungskanal (18) der Klebebinde maschine angeordnet befinden und die aus der zum überfuhrungskanal (18) parallelen Ausgangslage in die fortschreitend schräg gestellte Endlage übergehenden Vorsatzbogenkanäle (23) in ihre Ausgangslage zurück verlaufen.

4. Vorsatzklebeeinrichtung nach Anspruch 3, dadurch gekennzeichnet, daß die innen liegenden Anlageflächen (23a) der Vorsatzbogenkanäle (23) im Anschluß an die Leimauftragsscheiben (26) eine die Vorsatzbogen (1a, 1b) im Bereich des aufgetragenen Leimstreifens von der Führung freihaltende Längsöffnung (27) aufweisen.

5. Vorsatzklebeeinrichtung nach einem der Ansprüche 1 bis 4, dadurch gekennzeichnet, daß die Anlageflächen (8a; 23b) der Vorsatzbogenkanäle (8; 23) den kreiskegeligen Auftragsflächen (10a; 26a) der Leimauftragsscheiben (10; 26) angepaßte Ausnehmungen (8c; 23c) aufweisen.

6. Vorsatzklebeeinrichtung nach Anspruch 3 bis 5, dadurch gekennzeichnet, daß die Vorsatzbogenkanäle (23) sowie Führungsleisten (25) zum Heranführen der Vorsatzbogen (1a, 1b) an den Buchblock (1) im Auslaufbereich einen zum Buchblock (1) hinführenden Verlauf haben und die Vorsatzbogenkanäle (23) endseitig auf der dem Buchblock (1) zugewandten Seite offen sind.

7. Vorsatzklebeeinrichtung nach einem der Ansprüche 1 bis 6, dadurch gekennzeichnet, daß der Abstand der Vorsatzbogenkanäle (8; 23) zum überführungskanal (2; 18) im Bereich der Leimauftragsscheiben (10; 26) größer ist als im Anfangsbereich.

8. Vorsatzklebeeinrichtung nach einem der Ansprüche 1 bis 7, dadurch gekennzeichnet, daß die Auflageflächen (23d) der Vorsatzbogenkanäle (23) im Sinne eines Höhenversatzes der Vorsatzbogen (1a, 1b) zum Rücken des Buchblocks (1) veränderbar sind.

## Claims

1. End-paper gluing unit for an adhesive-binding machine, this gluing unit being designed to position end-paper sheets against the first and last of the folded sheets of paper which form a book block, and to glue each end-paper sheet, at one side, to the folded sheet against which it has been positioned, said gluing unit being provided with a transfer channel for feeding the book block into a clamping-jaw conveyor constituting part of the adhesive-binding machine, with separate end-paper sheet channels which run lengthwise with the transfer channel and to which feeders are assigned, serving to pick off the end-paper sheets singly and to feed them into said channels, with transport elements for pushing the book block, in company with the end-paper sheets, forward into the clamping-jaw conveyor, and with glue-application discs for gluing the end-paper sheets to the first and last folded sheets, characterized in that the end-paper sheet channels (8; 23) effect a progressive transition from an initial position parallel with the transfer channel (2; 18), to a final, inclined position, in that glue-application discs (10; 26) are installed in the region where this final position is attained, said glue-application discs (10; 26) reaching upward into the end-paper sheet channels (8; 23) in order to apply a glue stripe to the area of each end-paper sheet (1a, 1b) near the back, these areas having been deflected by the end-paper sheet channels (8; 23), and said glue-application discs (10; 26) having inclined application surfaces (10a; 26a) which conform with the end-paper sheet channels (8; 23) and are in functional association with contact surfaces (8a; 23b) thereof, and in that means (30) of pressing the end-paper sheets (1a, 1b) against the book block (1) are provided and, if appropriate, means (23, 25) of offering-up the end-paper sheets (1a, 1b) to the book block (1) are provided.

2. End-paper gluing unit according to Claim 1, characterized in that the end-paper sheet channels (8) extend right into the clamping-jaw conveyor (3) of the adhesive-binding machine and effect a progressive transition from the initial, parallel position to the final, inclined position, this transition beginning downline of where the clamping jaws (3a) of the clamping-jaw conveyor (3) close.

3. End-paper gluing unit according to Claim 1, characterized in that the end-paper sheet channels (23), the glue-application discs (26), the offering-up means (23, 25) and the pressing means (30) are installed in the transfer channel (18) of the adhesive-binding machine, and the end-paper sheet channels (23), which effect a progressive transition from the initial position parallel with the transfer channel (18), to the final, inclined position, follow a course which brings them back to their initial position.

4. End-paper gluing unit according to Claim 3, characterized in that the inside contact surface (23a) of each end-paper sheet channel (23) exhibits a longitudinal aperture (27) immediately downline of the glue-application discs (26), these longitudinal apertures (27) preventing contact between the guides and those areas of the end-paper sheets (1a, 1b) to which a glue stripe has in each case been applied.

5. End-paper gluing unit according to any one of Claims 1 to 4, characterized in that the contact surfaces (8a; 23b) of the end-paper sheet channels (8; 23) have recesses (8c; 23c) which are matched to the circular-conical application surfaces (10a; 26a) of the glue-application discs (10; 26).

6. End-paper gluing unit according to Claim 3 to Claim 5, characterized in that the end-paper sheet channels (23) and the guide rails (25) for offering-up the end-paper sheets (1a, 1b) to the book block (1) follow a course which, in the exit region, leads toward the book block (1), and at its end each end-paper sheet channel (23) is open on the side facing the book block (1).

7. End-paper gluing unit according to any one of Claims 1 to 6, characterized in that the distance separating each end-paper sheet channel (8; 23) from the transfer channel (2; 18) is greater in the region of the glue-application discs (10; 26) than where the end-paper sheet channels (8; 23) begin.

8. End-paper gluing unit according to any one of Claims 1 to 7, characterized in that the contact surfaces (23d) of the end-paper sheet channels (23) can be altered in the sense of vertically offsetting the end-paper sheets (1a, 1b) relative to the back of the book block (1).

## Revendications

1. Dispositif d'encollage des feuilles de gardes dans une machine à relier, permettant de positionner et de coller latéralement les feuilles de gardes sur les premier et dernier feuillets d'un volume de livre, comprenant
- un canal de transport pour acheminer le volume dans un convoyeur à mâchoires de serrage de la machine à relier,
- des canaux séparés destinés aux feuilles de garde disposés le long du canal de transport et coopérant avec des margeurs pour prendre individuellement les feuilles de garde et les acheminer dans les canaux qui leur sont destinés,
- des éléments de transport pour l'avancement conjoint du volume et des feuilles de garde dans le convoyeur à mâchoires de serrage,
- des disques d'encollage pour coller les feuilles de gardes sur les premier et dernier feuillets du volume
*caractérisé en ce que*
- les canaux des feuilles de garde (8), (23) passent progressivement d'une orientation de départ parallèle au canal de transport (2), (18) vers une orientation inclinée,
- dans la zone finale d'inclinaison des canaux des feuilles de garde sont disposés des disques d'encollage (10), (26) qui, en vue de déposer une bande de colle sur la zone de feuilles de garde (1a), (1b) proche du dos du volume et soulevée par les canaux (8), (23), pénètrent dans ces derniers par le bas,
- les disques d'encollage (10), (26) présentent une surface d'encollage inclinée (10a), (26a) correspondant à la conformation des canaux des feuilles de garde (8), (23) et coopérant avec des surfaces d'appui (8a), (23b) desdits canaux (8), (23),
- il est prévu des moyens (30) pour appliquer les feuilles de garde (1a), (1b) sur le volume (1) et en tant que de besoin des moyens (23), (25) pour amener les feuilles de garde (1a), (1b) vers le volume (1).

2. Dispositif d'encollage selon la revendication 1 *caractérisé en ce que* les canaux des feuilles de garde (8) s'étendent jusque dans le convoyeur à mâchoires de serrage (3) de la machine à relier, la zone de transition progressive des canaux des feuilles de garde (8) entre l'orientation de départ parallèle au canal de transport et l'orientation inclinée finale commence après l'emplacement de la position de fermeture des mâchoires (3a) du convoyeur à mâchoires de serrage (3).

3. Dispositif d'encollage selon la revendication 1 *caractérisé en ce que* les canaux des feuilles de garde (23), les disques d'encollage (26), les moyens (30) pour appliquer les feuilles de garde et les moyens d'acheminement (23), (25) sont disposés dans le canal de transport (18) de la machine à relier et *en ce que* les canaux des feuilles de garde (23) qui prennent progressivement une orientation inclinée à partir d'une orientation de départ parallèle au canal de transport (18), reprennent ensuite leur orientation de départ.

4. Dispositif d'encollage selon la revendication 3 *caractérisé en ce que* les surfaces d'appui intérieures (23a) des canaux des feuilles de garde (23) présentent une ouverture longitudinale (27) disposée à la suite des disques d'encollage (26) et permettant de tenir la zone encollée des feuilles de garde (1a), (1b) éloignée de l'élément de guidage.

5. Dispositif d'encollage selon l'une des revendications 1 à 4 *caractérisé en ce que* les surfaces d'appui (8a), (23a) des canaux des feuilles de garde (8), (23) présentent un évidement (8c), (23c) adapté à la surface d'encollage (10a), (26a) en forme de cône de révolution des disques d'encollage (10), (26).

6. Dispositif d'encollage selon les revendications 3 à 5 *caractérisé en ce que* la partie extrême des canaux des feuilles de garde (23) et les baguettes de guidage (25) pour acheminer les feuilles de garde (1a), (1b) vers le volume (1) présentent dans la zone de sortie un tracé s'approchant du volume et *en ce que* le côté des canaux (23) orienté vers le volume (1) est ouvert dans leur zone d'extrémité.

7. Dispositif d'encollage selon l'une des revendications 1 à 6 *caractérisé en ce que* la distance entre les canaux des feuilles de garde (8), (23) et le canal de transport (2), (8) est plus grande dans la zone des disques d'encollage (10), (26) que dans la zone de départ.

8. Dispositif d'encollage selon l'une des revendications 1 à 7 *caractérisé en ce que* la hauteur de la surface de fond (23d) des canaux des feuilles de garde (23) peut être modifiée en vue d'obtenir un décalage en hauteur des feuilles de garde (1a), (1b) par rapport au dos du volume (1).
